# EUROPÄISCHE PATENTSCHRIFT

(11) **EP 1 462 049 B1**
(45) Veröffentlichungstag und Bekanntmachung des Hinweises auf die Patenterteilung: **23.12.2009**
(21) Anmeldenummer: 04004392.9
(22) Anmeldetag: 26.02.2004
(51) Int. Cl.: A47L 15/42, D06F 39/12

(54) **Befestigungsvorrichtung für eine Arbeitsplatte**
Fastening means for a work top
Dispositif de fixation pour un plan de travail

(30) Priorität: 26.03.2003 DE 10313600
(43) Veröffentlichungstag der Anmeldung: 29.09.2004
(73) Patentinhaber: BSH Bosch und Siemens Hausgeräte GmbH, 81739 München (DE)
(72) Erfinder: Günter-Felske, Hans, 10963 Berlin (DE); Jakuscheit, Jürgen, 13593 Berlin (DE); Lamprecht, Michael, 13589 Berlin (DE)

(56) Entgegenhaltungen:
- WO-A-00/49914
- DE-A1- 10 101 217
- DE-U- 7 411 413
- US-A- 4 610 587

## Beschreibung

Die Erfindung geht aus von einer Befestigungsvorrichtung für eine Arbeitsplatte eines schrankförmigen Haushaltgerätes, die eine quer zur Befestigungsrichtung definierte Lage haben soll und mit einem rückwärtigen Umbug für die rückwärtige Befestigung der Arbeitsplatte mittels mindestens einem Haltezapfen am Korpus des Haushaltgerätes versehen ist, bei dem der Haltezapfen einen Kulissenabschnitt aufweist, mittels dem der Haltezapfen ein Langloch im Umbug durchdringt und den Umbug in einer definierten Höhenposition hält.

Eine solche Befestigungsvorrichtung ist aus der DE 74 11 413 U1 bekannt. Darin ist zur Vermeidung von Wärmeverwerfungen der Arbeitsplatte der rückwärtige Umbug nur an einer Stelle (mittelbar) fest mit dem Korpus des Haushaltgerätes verschraubt. Alle anderen Verbindungen sind mittels eines Haltezapfens, der ein Langloch im Umbug durchdringt und den Umbug in einer definierten Höhenposition hält, ihm aber in Querrichtung genügend Spielraum lässt, hergestellt.

Diese Befestigungsart genügt aber einem Anspruch nicht, der entsteht, wenn in Bezug auf einen anderen Teil des Haushaltgerätes, der in derselben Ebene befestigt ist wie die Arbeitsplatte, z. B. bei einer Waschmaschine ein Bedienungsteil, das in den oberen Flächenbereich hineinragt. Durch Fertigungstoleranzen im Gehäuse, an der Arbeitsplatte und ggf. einem weiteren Teil an der Oberseite des Gehäuses, z. B. einer Bedienblende, kann es zu Spaltbildungen zwischen den genannten Bauteilen kommen. Dann muss die Position der Arbeitsplatte auf die Position des Gehäuses bzw. dieses anderen Teils hin ausgerichtet werden können, was bei der bekannten Befestigungsvorrichtung nicht möglich ist, weil die Arbeitsplatte an einer Stelle nämlich unjustierbar fest verschraubt ist. Da aber die beiden Teile (z. B. Arbeitsplatte und Bedienteil) nicht in Querrichtung zueinander versetzt montiert sein sollen, was die optische Wirkung stark beeinträchtigen würde, muss die Befestigungsvorrichtung der Arbeitsplatte eine Querjustage ermöglichen.

Aus dem US-Patent 4,610,587 geht ein Haltezapfen zum Befestigen zweier Platten zueinander hervor, welcher Haltezapfen einen Kulissenabschnitt mit einem rechteckigen Querschnitt aufweist und Löcher mit entsprechenden rechteckigen Formen in den beiden Platten durchdringt.

Der Erfindung liegt daher die Aufgabe zugrunde, eine Befestigungsvorrichtung der eingangs genannten Art anzugeben, bei der ein in der Massenfertigung geeigneter Toleranzausgleich zwischen der Arbeitsplatte und dem schrankförmigen Gehäuse eines Haushaltgerätes bzw. einem weiteren auf der Oberseite des Gehäuses montierten Teil stattfinden kann.

Erfindungsgemäß wird diese Aufgabe dadurch gelöst, dass der Umbug ausschließlich mittels mehrerer Haltezapfen gehalten ist, deren Kulissenabschnitte jeweils einen wenigstens nahezu rechteckigen Querschnitt aufweisen, wobei jeder Haltezapfen in Fortsetzung des Kulissenabschnitts einen Schaft aufweist, der zum Eindringen in eine Öffnung am Korpus des Haushaltgerätes vorgesehen ist, und die Schlüsselweite des Kulissenabschnitts eine geringere Größe hat als der Durchmesser des anschließenden Schafts.

Vorteilhafterweise lässt sich nun die Arbeitsplatte gegenüber allen anderen Teilen justieren. Dadurch kann die Arbeitsplatte in eine Position gerichtet werden, die zu den anderen Gehäuseteilen exakt ausgerichtet ist, so dass kein Versatz das ästhetische Empfinden stört. Alle Dichtigkeitsprüfungen (Spritzbogenprüfung, Verschütt-Test) können nun bestanden werden.

Ein weiterer Fehlerfall, bei dem die Arbeitsplatte und ggf. die Bedienblende aus Toleranzgründen je ein Größtmaß haben und das Gehäuse ein Kleinstmaß, kann durch die erfindungsgemäße Lösung vermieden werden. Dieser Fehlerfall würde zu einer sichtbaren Verspannung der Arbeitsplatte gegenüber der Bedienblende führen, die im Bedienblendenbereich sogar Funktionsstörungen auslösen könnte. Die erfindungsgemäße Befestigungsvorrichtung kann im Gegensatz zum Stand der Technik diese Gefahr vermeiden.

Ferner entstehen keine Verformungen mehr durch Verspannen der Bauteile, keine hässliche Spaltbildung zwischen Bedienblende und Arbeitsplatte; es werden keine hohen Toleranzanforderungen an die einzelnen Bauteile gestellt und es kann ein definierter leichter Anpressdruck von der Arbeitsplatte zur Bedienblende eingestellt werden.

Die rechteckige Form der Kulissenabschnitte verhindert, dass sich der Haltezapfen in der vormontierten Position im Langloch verdrehen kann.

In besonders vorteilhafter Weise weist der Haltezapfen oberhalb des Kulissenabschnittes einen kopfähnlichen Ansatz auf. Mit diesem Ansatz liegt der Haltezapfen in definierter Weise an der Außenoberfläche des Umbugs und stellt daher eine reproduzierbare Position her.

Außerdem kann der Haltezapfen in vorteilhafter Weise eine axiale Bohrung aufweisen, die vom Befestigungselement durchdringbar ist. Auf diese Weise lassen sich Haltezapfen und Umbug gemeinsam am Gehäuse fixieren.

Diese Vorteil lässt sich dadurch noch weiter ausbauen, dass der Haltezapfen in Fortsetzung des Kulissenabschnitts einen Schaft aufweist, der nach Art eines Dübels geschlitzt und zum Eindringen in eine Öffnung am Korpus des Haushaltgerätes vorgesehen ist, wo er durch das Befestigungselement spreizend befestigt werden kann. Dann kann bei der Montage nämlich der Haltezapfen zusammen mit dem leicht eingedrehten Befestigungselement (in der Regel eine Schraube) durch das Langloch im Umbug in das Befestigungsloch im Gehäuse eingesteckt werden. Anschließend wird durch Eindrehen der Schraube der Dübelteil des Haltezapfens im Befestigungsloch gespreizt und der Haltezapfen in bekannter Weise im Befestigungsloch sicher befestigt. Dazu kann die Arbeitplatte in einer zu den anderen Gehäuseteilen justierten Position gehalten werden.

Vorteilhafterweise reicht der Schlitz in einer weiteren Ausbildung der Erfindung bis in den kopfähnlichen Ansatz und hat die Schlüsselweite des Kulissenabschnitts eine geringere Größe als der Durchmesser des anschließenden Schafts. Dadurch können die beiden Schaftteile im Umfang der Schlitzbreite beim Einsetzen des Haltezapfens in das Langloch des Umbugs zusammen gedrückt werden. In der Endposition ist der Haltezapfen am Kulissenabschnitt locker gehalten. Seine rechteckige Form bewahrt den Haltezapfen zusammen mit der Innenkontur des Langloches vor Verdrehen.

Wenn der kopfähnliche Ansatz seitlich zwei ohrenförmige Fortsätze hat, deren Innenabstand mindestens gleichgroß ist wie der Durchmesser der in Befestigungslage hier liegende Teil des Befestigungselements, und die Schlitze bis in die Fortsätze reichen, kann ein Kopf des Befestigungselements geschützt zwischen den ohrenförmigen Fortsätzen liegen. Außerdem führen die beiden Ohren das Befestigungselement bei der Montage sicherer in die axiale Bohrung.

In einer weiteren vorteilhaften Weiterbildung der Erfindung sind im kopfähnlichen Ansatz in Höhe der Kulissenabschnitte Durchbrechungen vorgesehen, deren lichte Weite zum Einführen eines Schraubendrehers geeignet ist. Dadurch können zum Demontieren der Arbeitsplatte nach Entfernen der Befestigungselemente die beiden Schaftteile mittels Schraubendrehern oder eines anderen geeigneten Werkzeugs gegeneinander gedrückt werden, damit sie sich von der Wand des Befestigungsloches lösen und den Schaft enger machen, um durch das Langloch des Umbugs zurück gezogen werden zu können.

Anhand eines in der Zeichnung näher dargestellten Ausführungsbeispiels ist die Erfindung nachstehend erläutert. Es zeigen
- Fig. 1: eine perspektivische Ansicht der Arbeitsplatte schräg von hinten,
- Fig. 2: eine Detailansicht von einer hinteren Ecke der Arbeitsplatte gemäß Fig. 1,
- Fig. 3: eine perspektivische Ansicht eines erfindungsgemäß gestalteten Haltezapfens und
- Fig. 4: eine geschnitten dargestellte Einbausituation des Haltezapfens gemäß Fig. 3 an einem Ausschnitt der Gehäuse-Rückseite.

Die in Fig. 1 dargestellte Arbeitsplatte 1 ist an der Oberseite eines angedeuteten Korpus 3 eines schrankförmigen Haushaltgerätes mit einem weiteren Teil, hier einer Bedienblende 2, die zur Vorderseite des Gehäuses hin leicht bogenförmig abfällt, kombiniert. An der vorderen Kante ist die Arbeitsplatte 1 in nicht dargestellter Weise mit der Unterseite auf der Oberseite des Gehäusekorpus 3 befestigt. An der Rückseite hat die Arbeitsplatte 1 einen Umbug 4 mit Langlöchern 5, die zur Befestigung der Arbeitsplatte 1 in Richtung auf die Vorderseite des Korpus 3 hin dienen.

In Fig. 2 ist eine rückwärtige Ecke der Arbeitplatte 1 ausschnittsweise vergrößert dargestellt. In der Näher der unteren Kante des Umbugs 4 befindet sich ein Langloch 5, hinter dem der obere Rand eines Befestigungslochs 6 des Korpus 3 zu erkennen ist. In dieses Befestigungsloch 6 wird unter Durchdringung des Langloches 5 in Pfeilrichtung ein Haltezapfen 7 gemäß Fig. 3 eingesetzt und mittels einer Schraube (Fig. 4) befestigt. Während des Montagevorgangs kann dann die Lage der Arbeitsplatte 1 im Umfang des durch die Langlöcher 5 gegebenen Freiheitsgrades seitlich justiert werden. Hierdurch sind etwa vorhandene Maßtoleranzen ausgleichbar.

Ein Haltezapfen 7 hat gemäß Fig. 3 eine axiale Bohrung 17 und zwei Schaftteile 8 und 9, die durch einen Längsschlitz 10 entlang der Mittelachse des Haltezapfens 7 entstehen. Am oberen Ende trägt der Haltezapfen 7 einen kopfähnlichen Ansatz 12 mit seitlich angeordneten ohrenähnlichen Fortsätzen 11. Der Schlitz ist bis in diese Fortsätze 11 geführt und gibt dem Schaft 8, 9 dadurch eine enorme Durchmesser-Elastizität, so dass die Schaftteile 8, 9 beim Einführen des Haltezapfens 7 in das Langloch 5 und in das Befestigungsloch 6 aufeinander zu weichen.

Direkt unterhalb des kopfähnlichen Ansatzes 12 hat der Haltezapfen 7 einen Kulissenbereich mit ebenen Flächen 13, die dem Haltezapfen 7 an dieser Stelle einen nahezu rechteckigen Querschnitt verleihen. Die Kulissenflächen 13 korrespondieren mit Flächen 14 von Durchbrechungen 15 im kopfähnlichen Ansatz 12, die zum Einführen eines Werkzeugs, wie einem Schraubendreher, vorgesehen sind, mittels dem die Schaftteile 8 und 9 in eingebauter Lage aufeinander zu gepresst werden können, um den Haltezapfen 7 zwecks Demontage der Arbeitsplatte 1 aus dem Befestigungsloch 6 und dem Langloch 5 zu lösen.

Gemäß Fig. 4 sind die Haltezapfen 7 nach dem Einrasten ins Langloch 5 durch die angeformten Kulissenflächen 13 verdrehgesichert und durch den Hinterschnitt fixiert, der durch einen geringeren Abstand (Schlüsselweite) der Kulissenflächen 13 zueinander als der Schaft 8, 9 im Durchmesser misst, entstanden ist. Dabei ist der Abstand der Kulissenflächen 13 etwa gleich groß wie die lichte Weite der Langlöcher 5.

Im montierten Zustand werden die Haltezapfen 7 der Länge nach von Befestigungselementen durchdrungen. Hier sind als Befetigungselemente Schrauben 16 vorgesehen, die beim Eindrehen in den Haltezapfen 7 die Schaftteile 8 und 9 auseinander drücken und dadurch einen innigen Kraftschluss zwischen den Außenflächen der Schaftteile 8 und 9 und der Innenwandung der Befestigungslöcher 6 herstellen. Da der Haltezapfen 7 vorzugsweise aus Kunststoff hergestellt ist, werden sich die Ränder des Befestigungsloches 6 beim Spreizen außerdem in die Schaftteile 8 und 9 eingraben, so dass zwischen diesen Teilen auch noch ein Formschluss entsteht. Dies sichert eine feste Verbindung.

Das Aufspreizen der Schaftteile 8 und 9 des Haltezapfens 7 kann mit unterschiedlichen Schraubenarten (z.B. Schrauben für Kunststoffe, Blechschrauben usw.) oder mit (nicht dargestellten) Einsteckstiften erreicht werden.

## Patentansprüche

1. Befestigungsvorrichtung für eine Arbeitsplatte (1) eines schrankförmigen Haushaltgerätes, die eine quer zur Befestigungsrichtung definierte Lage haben soll und mit einem rückwärtigen Umbug (4) für die rückwärtige Befestigung der Arbeitsplatte (1) mittels mindestens einem Haltezapfen (7) am Korpus (3) des Haushaltgerätes versehen ist, bei dem der Haltezapfen (7) einen Kulissenabschnitt (13) aufweist, mittels dem der Haltezapfen (7) ein Langloch (5) im Umbug (4) durchdringt und den Umbug (4) in einer definierten Höhenposition hält, **dadurch gekennzeichnet, dass** der Umbug (4) ausschließlich mittels mehrerer Haltezapfen (7) gehalten ist, deren Kulissenabschnitte (13) jeweils einen wenigstens nahezu rechteckigen Querschnitt aufweisen, wobei jeder Haltezapfen (7) in Fortsetzung des Kulissenabschnitts (13) einen Schaft (8, 9) aufweist, der nach Art eines Dübels geschlitzt und zum Eindringen in eine Öffnung (6) am Korpus (3) des Haushaltgerätes vorgesehen ist, und die Schlüsselweite des Kulissenabschnitts (13) eine geringere Größe hat als der Durchmesser des anschließenden Schafts (8, 9).

2. Befestigungsvorrichtung nach Anspruch 1, **dadurch gekennzeichnet, dass** der Haltezapfen (7) oberhalb des Kulissenabschnittes (13) einen kopfähnlichen Ansatz (12) aufweist.

3. Befestigungsvorrichtung nach Anspruch 2, **dadurch gekennzeichnet, dass** der Haltezapfen (7) eine axiale Bohrung (17) aufweist, die von einem Befestigungselement (16) durchdringbar ist.

4. Befestigungsvorrichtung nach Anspruch 3, **dadurch gekennzeichnet, dass** bei jedem Haltezapfen (7) der Schaft (8, 9) durch einen Schlitz (10) nach Art eines Dübels geschlitzt ist und in der Öffnung (6) durch das Befestigungselement (16) spreizend befestigt werden kann.

5. Befestigungsvorrichtung nach Anspruch 4, **dadurch gekennzeichnet, dass** der Schlitz (10) bis in den kopfähnlichen Ansatz (12) reicht.

6. Befestigungsvorrichtung nach Anspruch 5, **dadurch gekennzeichnet, dass** der kopfähnliche Ansatz (12) seitlich zwei ohrenförmige Fortsätze (11) hat, deren Innenabstand mindestens gleichgroß ist wie der Durchmesser der in Befestigungslage hier liegende Teil des Befestigungselements (16), und dass die Schlitze (10) bis in die Fortsätze (11) reichen.

7. Befestigungsvorrichtung nach einem der Ansprüche 4 bis 6, **dadurch gekennzeichnet, dass** im kopfähnlichen Ansatz (12) in Höhe der Kulissenabschnitte (13) Durchbrechungen (15) vorgesehen sind, deren lichte Weite zum Einführen eines flachen Werkzeugs geeignet ist.

## Claims

1. Fastening device for a worktop (1) of a cupboard-shaped domestic appliance, which is to have a defined position transversely to the direction of fastening and is provided with a rearward bent portion (4) for the rearward fastening of the worktop (1) by means of at least one retaining pin (7) at the body (3) of the domestic appliance, in which the retaining pin (7) has a slide-block section (13) by means of which the retaining pin (7) penetrates a slot (5) in the bent portion (4) and holds the bent portion (4) at a defined position in height, **characterised in that** the bent portion (4) is retained exclusively by means of several retaining pins (7), the slide-block sections (13) of which each have an at least approximately rectangular cross-section, wherein each retaining pin (7) has in continuation of the slide-block section (13) a shank (8, 9) which is slotted in the manner of the a dowel and is provided for penetration of an opening (6) at the body (3) of the domestic appliance, and the slide-block section (13) width across the flats has a smaller size than the diameter of the connecting shank (8, 9).

2. Fastening device according to claim 1, **characterised in that** the retaining pin (7) has a projection (12), which is similar to a head, above the slide-block section (13).

3. Fastening device according to claim 2, **characterised in that** the retaining pin (7) has an axial bore (17) which can be penetrated by a fastening element (16).

4. Fastening device according to claim 3, **characterised in that** with each retaining pin (7) the shank (8, 9) is slotted by a slot (10) in the manner of a dowel and can be fastened in the opening (6) through spreading by the fastening element (16).

5. Fastening device according to claim 4, **characterised in that** the slot (10) reaches to the projection (12) similar to a head.

6. Fastening device according to claim 5, **characterised in that** the projection (12) similar to a head has two ear-shaped protrusions (11), the inner spacing of which is at least the same size as the diameter of the part of the fastening element (16) here lying in fastening position, and that the slot (10) reaches up to the protrusions (11).

7. Fastening device according to any one of claims 4 to 6, **characterised in that** passages (15), the clear width of which is suitable for introduction of a flat tool, are provided in the projection (12), which is similar to the head, at the level of the slide-block sections (13).

## Revendications

1. Dispositif de fixation pour un plan de travail (1) d'un appareil ménager en forme d'armoire qui doit avoir une position définie perpendiculairement à la direction de fixation et qui est pourvu d'un rebord postérieur (4) pour la fixation du plan de travail (1) sur le côté arrière au moyen d'au moins un tenon de maintien (7) sur le corps (3) de l'appareil ménager, dans lequel le tenon de maintien (7) est pourvu d'une portion de coulisse (13) au moyen de laquelle le tenon de maintien (7) passe à travers un trou oblong (5) dans le rebord (4) et maintient le rebord (4) dans une position définie en hauteur, **caractérisé en ce que** le rebord (4) est maintenu exclusivement au moyen de plusieurs tenons de maintien (7) dont les portions de coulisse (13) présentent à chaque fois une section transversale au moins à peu près rectangulaire, chaque tenon de maintien (7) étant pourvu, dans le prolongement de la portion de coulisse (13), d'une tige (8, 9) qui est fendue à la manière d'une cheville et est prévue pour s'introduire dans une ouverture (6) au niveau du corps (3) de l'appareil ménager et le surplat de la portion de coulisse (13) mesure moins que le diamètre de la tige (8, 9) contiguë.

2. Dispositif de fixation selon la revendication 1, **caractérisé en ce que** le tenon de maintien (7) est pourvu au-dessus de la portion de coulisse (13) d'une saillie (12) similaire à une tête.

3. Dispositif de fixation selon la revendication 2, **caractérisé en ce que** le tenon de maintien (7) est pourvu d'un alésage axial (17) qui peut être traversé par un élément de fixation (16).

4. Dispositif de fixation selon la revendication 3, **caractérisé en ce que**, pour chaque tenon de maintien (7), la tige (8, 9) est fendue par une fente (10) à la manière d'une cheville et peut être fixée dans l'ouverture (6) en s'écartant sous l'action de l'élément de fixation (16).

5. Dispositif de fixation selon la revendication 4, **caractérisé en ce que** la fente (10) s'étend jusque dans la saillie (12) similaire à une tête.

6. Dispositif de fixation selon la revendication 5, **caractérisé en ce que** la saillie (12) similaire à une tête possède deux prolongements (11) en forme d'oreille sur les côtés, dont l'écartement intérieur est au moins égal au diamètre de la partie de l'élément de fixation (16) qui se trouve ici dans la position de fixation et **en ce que** les fentes (10) s'étendent jusque dans les prolongements (11).

7. Dispositif de fixation selon l'une des revendications 4 à 6, **caractérisé en ce que** des perçages (15) sont prévues dans la saillie (12) similaire à une tête à la hauteur des portions de coulisse (13), perçages dont l'ouverture est adaptée pour l'introduction d'un outil plat.
